# FASCICULE DE BREVET EUROPEEN

(11) **EP 0 838 175 B1**
(45) Date de publication et mention de la délivrance du brevet: **13.02.2002**
(21) Numéro de dépôt: 97410086.9
(22) Date de dépôt: 31.07.1997
(51) Int. Cl.: A45B 3/00, A45B 9/02

(54) **Perfectionnement pour poignée de parapluie**
Verbesserungen in Schirmgriffen
Improvements in umbrella handles

(30) Priorité: 29.08.1996 FR 9610701
(43) Date de publication de la demande: 29.04.1998
(73) Titulaire: Aquaform France, 74290 Menthon Saint Bernard (FR)
(72) Inventeur: Fol, Denis, 74290 Menthon Saint Bernard (FR)
(74) Mandataire: Gasquet, Denis

(56) Documents cités:
- DE-U- 9 108 051
- FR-A- 1 009 637
- FR-A- 1 082 262
- US-A- 2 312 041

## Description

La présente invention concerne une poignée de parapluie et plus particulièrement un perfectionnement visant à permettre la personnalisation et la décoration de ladite poignée ainsi qu'à améliorer le confort d'utilisation.

On connaît plusieurs types de poignées de parapluie comme, par exemple, des poignées de type canne réalisées en bois, voire en matière plastique ou autre plastiques. Celles-ci présentent un grand confort d'utilisation lorsque le parapluie est fermé et que l'utilisateur se sert dudit parapluie comme d'une simple canne, mais sont, le plus souvent, peu confortables lorsque l'on utilise le parapluie dans sa fonction première, c'est-à-dire en position ouverte vers le haut. La prise en main de la forme recourbée de la poignée n'est pas aisée et les utilisateurs ont généralement tendance à empoigner de préférence la partie droite de la poignée prolongeant le manche proprement dit du parapluie voir le manche lui-même. On connaît également des poignées de parapluie de type pommeau ayant une forme quasi cylindrique et prolongeant le manche. Ces poignées sont généralement de couleur unie, réalisé le plus souvent en matière plastique et si le confort d'utilisation s'en retrouve amélioré, il reste que leur esthétisme n'est généralement pas leur qualité première.

Par ailleurs, on connait par le document DE-U-91.08.051.7 une poignée de parapluie présentant une enceinte contenant un élément décoratif solide ou liquide, toutefois sa forme et sa construction particulière monobloc présentent des inconvénients liés à son esthétisme et à son confort d'utilisation.

La présente invention se propose de résoudre ces inconvénients grâce à une poignée de parapluie ayant les caractéristiques de la revendication 1. Cette poignée peut être personnalisée à son goût et jouit d'un confort d'utilisation optimum. Ainsi, les parapluies possédant la poignée selon l'invention peuvent avantageusement devenir un outil de communication publicitaire pour une entreprise, par exemple, ou constituer un cadeau original et personnalisé pour un particulier.

Ainsi la poignée de parapluie selon l'invention est caractérisée en ce qu'elle comporte au moins une enceinte délimitée en partie par une paroi périphérique latérale au moins en partie transparente.

Selon une autre caractéristique, la poignée de parapluie est constituée par une enceinte délimitée par une paroi périphérique latérale, une paroi transversale supérieure et une embase de poignée.

De plus, selon un premier mode de réalisation, la forme du volume interne de l'enceinte est sensiblement identique à la forme externe de la poignée.

Selon une autre caractéristique, la paroi périphérique latérale comporte au moins une portion de paroi latérale supérieure de forme tronconique et une portion de paroi latérale inférieure de forme cylindrique.

Selon une caractéristique complémentaire, l'enceinte de la poignée de parapluie contient un élément décoratif.

Selon une variante, l'élément décoratif est constitué en partie par deux liquides non miscibles remplissant au moins partiellement l'enceinte.

Selon une autre variante, l'élément décoratif est constitué par un élément solide composé tel que le sable, les grains de café, le millet, les céréales.

Selon un deuxième mode de réalisation, la forme du volume interne de l'enceinte est différente de la forme externe de la poignée.

Selon une autre caractéristique, l'embase de poignée est destinée à fermer hermétiquement l'enceinte.

Selon une caractéristique complémentaire, la poignée, et par exemple l'embase de poignée, est munie d'un dispositif de sécurité destiné à empêcher toute détérioration de l'ensemble de la poignée due à la pression interne de l'enceinte, ledit dispositif étant, par exemple, constitué par une trappe.

D'autres caractéristiques et avantages de l'invention se dégageront de la description qui va suivre en regard des dessins annexés qui ne sont donnés qu'à titre d'exemples non limitatifs.

Les figures 1, 2, 3a, 3b et 3c illustrent un premier mode de réalisation de la poignée de parapluie selon l'invention.

La figure 1 montre en vue de face la poignée fixée à un parapluie.

La figure 2 montre en vue de face la poignée dans son ensemble.

La figure 3a illustre en perspective l'embout de poignée.

La figure 3b illustre en coupe dans un plan transversal l'enceinte de la poignée.

La figure 3c illustre en coupe selon (AA') l'enceinte de la poignée.

La figure 4 illustre en coupe dans un plan transversal un deuxième mode de réalisation de la poignée.

Les figures 5 et 6 illustrent la poignée selon l'un quelconque des modes de réalisation, remplie par un élément décoratif.

La figure 5 est une vue de face de la poignée selon le premier mode de réalisation dont l'enceinte est remplie de deux liquides non miscibles.

La figure 6 est une vue de face de la poignée selon le deuxième mode de réalisation montrant l'enceinte remplie par des graines.

La poignée (1) du parapluie (2) selon l'invention comporte au moins une enceinte (3) délimitée en partie par une paroi périphérique latérale (4) au moins en partie transparente. Ladite poignée (1) comporte à son extrémité supérieure (5a) un embout de poignée (6) avec lequel est destiné à venir coopérer une extrémité du manche (7) proprement dit du parapluie (2) et à son extrémité inférieure (5b) une embase de poignée (8) pouvant servir avantageusement à fermer hermétiquement ladite enceinte (3) comme le montre la figure 3b.

Selon un premier mode de réalisation de l'invention illustré figures 1, 2, 3a, 3b et 3c, la poignée (1) comporte un axe de révolution (XX') et est constitué d'une enceinte (3) délimitée, d'une part, par une paroi périphérique latérale (4) réalisée en matière plastique transparente et, d'autre part, par une paroi transversale supérieure (9) et une embase de poignée (8) servant à fermer hermétiquement ladite enceinte (3). Un embout de poignée (6) constitué par un tube dont l'extrémité supérieure est légèrement arrondie est fixé par tout moyens sur l'extrémité supérieure (5a) de l'enceinte (3) comme par exemple par collage, vissage ou clipsage. Ledit embout (6) est destiné à recevoir dans un alésage (10) situé à son extrémité supérieure le manche (7) du parapluie pour y être fixé de manière connue en soi.

Selon ce premier mode de réalisation, la paroi périphérique latérale (4) comporte avantageusement une portion de paroi latérale supérieure (4a) de forme tronconique prolongeant la paroi transversale supérieure (9), ladite portion de paroi latérale supérieure étant prolongée vers le bas par une portion de paroi latérale inférieure (4b) de forme cylindrique à l'extrémité de laquelle est destinée à venir se fixer par tout moyens comme par exemple par soudage, collage ou vissage, l'embase de poignée (8), comme le montrent les figures 2 et 3b.

Selon ce premier mode de réalisation, la paroi périphérique latérale (4, 4a, 4b) est avantageusement d'épaisseur (e) constante et délimite ainsi un volume interne de l'enceinte (3) dont la forme est sensiblement identique à la forme externe de la poignée tel qu'illustré figure 3b.

Selon un deuxième mode de réalisation illustré figure 4, la paroi périphérique latérale (4, 4a, 4b) définit une forme externe de la poignée identique à celle du premier mode de réalisation mais délimite intérieurement un volume interne de forme différente grâce à une variation de l'épaisseur (e) de ladite paroi périphérique. Une des variante d'exécution de ce deuxième mode consiste à réaliser un volume interne ayant par exemple la forme d'un sablier.

Selon les différents modes de réalisation précédemment décrits, l'enceinte (3) de la poignée (1) est destinée à être remplie au moins partiellement par un élément décoratif (11). Ledit élément décoratif (11) pouvant avantageusement être constitué de deux liquides non miscibles (11a, 11b), par exemple, auquel on peut ajouter une figurine personnalisée (11c), tel que le montre la figure 5, ou bien être constitué d'un liquide auquel on ajoute des paillettes. Ledit élément décoratif (11) peut également être constitué par un élément solide composé (11d) comme du sable, des graines, du millet, des grains de café ou des céréales, comme le montre la figure 6. Il va de soi que l'élément décoratif pourrait être constitué par un élément ou un matériau différent sans pour autant sortir du domaine de protection de l'invention.

Selon les différents modes de réalisation décrits, la poignée comporte ainsi une enceinte (3) unique qui peut être avantageusement remplie d'un élément décoratif (11) avant d'être refermée hermétiquement à son extrémité inférieure (5b) par l'embase de poignée (8). Il va de soi que la poignée pourrait comporter deux enceintes ou plus dont le remplissage pourrait être par exemple effectué par les deux extrémités de la poignée, sans pour autant sortir du champ de protection de l'invention. De même, une partie seulement de la paroi périphérique latérale (4, 4a, 4b) pourrait être transparente, alors qu'une autre partie pourrait être décorée, par exemple, avec le logo d'une entreprise ou autre. De plus, la forme extérieure de la poignée (1) délimitée par la paroi périphérique latérale (4, 4a, 4b) pourrait être différente et présenter, par exemple, un profil de type canne ou de forme sphérique, sans pour autant sortir du champ de protection revendiqué de l'invention.

Notons que l'embout de poignée (6) peut avantageusement être fixé sur l'extrémité supérieure (5a) de la poignée (1) par sertissage par ultrason, de même que l'embase (8) à l'extrémité inférieure (5b).

Par ailleurs, la poignée peut comporter avantageusement un dispositif de sécurité non représenté, destiné à éviter tout risque de détérioration de l'ensemble de la poignée du à la chaleur comme, par exemple, lorsque l'utilisateur laisse le parapluie sur la lunette arrière d'une voiture au soleil. Ce dispositif de sécurité peut être constitué par une trappe de sécurité située sur l'embase et destinée à s'ouvrir lorsque la pression interne dans l'enceinte est supérieure à une valeur déterminée. Notons, de plus, que lorsque l'élément décoratif est un liquide, l'embase de poignée peut être fixée sur l'enceinte avant le remplissage de celle-ci, remplissage qui s'effectue par la trappe de sécurité, ladite trappe étant ensuite refermée de manière étanche afin de constituer une embase homogène.

Bien entendu, l'invention n'est pas limitée aux modes de réalisation décrits et représentés à titre d'exemples, mais elle comprend aussi tous les équivalents techniques ainsi que leurs combinaisons.

## Revendications

1. Poignée (1) de parapluie (2), du type comportant au moins une enceinte (3) délimitée en partie par une paroi périphérique latérale (4, 4a, 4b) au moins en partie transparente, une paroi transversale supérieure (9) et une embase de poignée (8), l'enceinte (3) contient un élément décoratif (11) **caractérisé en ce que** la paroi périphérique latérale (4) comporte au moins une portion de paroi latérale supérieure (4a) de forme tronconique et une portion de paroi latérale inférieure (4b) de forme cylindrique à l'extrémité de laquelle est destinée à venir se fixer l'embase de poignée (8) qui ferme hermétiquement l'enceinte (3).

2. Poignée (1) selon l'une quelconque des revendications précédentes, **caractérisée en ce qu'**elle comporte un dispositif de sécurité destiné à empêcher la détérioration de la poignée (1) due à une pression interne de l'enceinte (3) élevée.

3. Poignée (1) selon la revendication 2, **caractérisée en ce que** le dispositif de sécurité est constitué par une trappe située sur l'embase de poignée (8).

4. Poignée (1) selon l'une quelconque des revendications précédentes, **caractérisée en ce que** la forme du volume interne de l'enceinte (3) est sensiblement identique à la forme externe de la poignée.

5. Poignée (1) selon l'une quelconque des revendications précédentes, **caractérisée en ce que** l'élément décoratif (11) est constitué en partie par deux liquides non miscibles (11a, 11b) remplissant au moins partiellement l'enceinte (3).

6. Poignée (1) selon l'une quelconque des revendications précédentes, **caractérisée en ce** l'élément décoratif (11) est constitué par un élément solide composé (11d) tel que le sable, les grains de café, le millet, les céréales.

7. Poignée (1) selon l'une quelconque des revendications 5, 6, **caractérisée en ce que** la forme du volume interne de l'enceinte (3) est différente de la forme externe de la poignée.

## Patentansprüche

1. Griff (1) für einen Regenschirm (2), der Art mit wenigstens einer Einfassung (3), die teilweise durch eine zumindest zum Teil transparente, umlaufende Seitenwand (4, 4a, 4b), eine obere Querwand (9) und ein unteres Griffabschlußteil (8) begrenzt ist, wobei die Einfassung (3) ein Zierelement (11) enthält, **dadurch gekennzeichnet, daß** die umlaufende Seitenwand (4) mindestens einen kegelstumpfförmigen, oberen Seitenwandabschnitt (4a) und einen zylindrischen, unteren Seitenwandabschnitt (4b) aufweist, an dessen Ende sich das untere Griffabschlußteil (8), welches die Einfassung (3) dicht verschließt, befestigen läßt.

2. Griff (1) nach einem der vorhergehenden Ansprüche, **dadurch gekennzeichnet, daß** er eine Sicherheitseinrichtung aufweist, die eine Beschädigung des Griffs (1) aufgrund eines erhöhten Innendrucks der Einfassung (3) verhindern soll.

3. Griff (1) nach Anspruch 2, **dadurch gekennzeichnet, daß** die Sicherheitseinrichtung aus einer Klappe besteht, die am unteren Griffabschlußteil (8) angeordnet ist.

4. Griff (1) nach einem der vorhergehenden Ansprüche, **dadurch gekennzeichnet, daß** die Form des Innenvolumens der Einfassung (3) im wesentlichen mit der äußeren Form des Griffs identisch ist.

5. Griff (1) nach einem der vorhergehenden Ansprüche, **dadurch gekennzeichnet, daß** das Zierelement (11) zum Teil aus zwei nicht miteinander mischbaren Flüssigkeiten (11a, 11b) besteht, welche die Einfassung (3) zumindest teilweise füllen.

6. Griff (1) nach einem der vorhergehenden Ansprüche, **dadurch gekennzeichnet, daß** das Zierelement (11) aus einem Element (11d) einer festen Mischung, wie z. B. Sand, Kaffeekörner, Hirse, Getreide, besteht.

7. Griff (1) nach einem der Ansprüche 5 und 6, **dadurch gekennzeichnet, daß** die Form des Innenvolumens der Einfassung (3) sich von der äußeren Form des Griffes unterscheidet.

## Claims

1. Handle (1) for an umbrella (2), of the type comprising at least one container (3) partly delimited by an at least partly transparent peripheral side wall (4, 4a, 4b), an upper transverse wall (9) and a handle base (8), the container (3) containing a decorative element (11), **characterised in that** the peripheral side wall (4) comprises at least one frustum-shaped upper side wall portion (4a) and a cylindrical lower side wall portion (4b), to the end of which the handle base (8) which hermetically seals the container (3) is intended to be fixed.

2. Handle (1) according to any one of the preceding claims, **characterised in that** it comprises a safety device intended to prevent the deterioration of the handle (1) as a result of elevated pressure inside the container (3).

3. Handle (1) according to claim 2, **characterised in that** the safety device consists of a trap door located on the handle base (8).

4. Handle (1) according to any one of the preceding claims, **characterised in that** the shape of the internal space of the container (3) is substantially identical to the outer shape of the handle.

5. Handle (1) according to any one of the preceding claims, **characterised in that** the decorative element (11) partly consists of two immiscible liquids (11a, 11b) which at least partly fill the container (3).

6. Handle (1) according to any one of the preceding claims, **characterised in that** the decorative element (11) consists of a composite solid element (11d) such as sand, coffee beans, millet or cereals.

7. Handle (1) according to one of claims 5 and 6, **characterised in that** the shape of the inner space of the container (3) is different from the outer shape of the handle.
